# EUROPÄISCHE PATENTSCHRIFT

(11) **EP 0 600 220 B1**
(45) Veröffentlichungstag und Bekanntmachung des Hinweises auf die Patenterteilung: **06.03.1996**
(21) Anmeldenummer: 93117338.9
(22) Anmeldetag: 26.10.1993
(51) Int. Cl.: B26D 7/26, B26D 1/40

(54) **Querschneider für Warenbahnen, insbesondere für eine Wellpappenbahn**
Transverse cutter for web material, particularly for carton web
Dispositif de coupe transversale pour un matériau en nappe, en particulier pour une bande de carton

(30) Priorität: 30.11.1992 DE 4240232
(43) Veröffentlichungstag der Anmeldung: 08.06.1994
(73) Patentinhaber: BHS Corrugated Maschinen- und Anlagenbau GmbH, D-92729 Weiherhammer (DE)
(72) Erfinder: Titz, Felix, D-92729 Weiherhammer (DE); Mosburger, Hans, D-92729 Weiherhammer (DE)
(74) Vertreter: Eder, Eugen, Dipl.-Ing.

(56) Entgegenhaltungen:
- EP-A- 0 069 976
- EP-A- 0 263 359
- DE-A- 2 825 898
- DE-C- 814 236
- DE-U- 8 900 516
- FR-A- 2 546 101
- US-A- 4 963 210
- PATENT ABSTRACTS OF JAPAN vol. 15, no. 491 (M-1190)12. Dezember 1991 & JP-A-03 213 295 (CANON INC) 18. September 1991

## Beschreibung

Die Erfindung betrifft einen Querschneider für Warenbahnen, insbesondere für eine Wellpappenbahn mit den Merkmalen der Oberbegriffe der Patentansprüche 1, 3 und 4.

Nach dem DE-GM 89 00 516 ist ein Querschneider bekannt, bei dem rohrförmige Messerzylinder aus Kohlefaserverbundmaterial paarweise übereinander in einem Maschinengestell rotierbar gelagert sind. Die an jedem Messerzylinder befestigten Messerhalter mit Messer sowie gegenüberliegendem Gegengewicht sind nach wie vor aus Metall. Nachteilig ist hierbei, daß das Massenträgheitsmoment des rotierenden Messerzylindersystems nicht die höchstmögliche Betriebsdrehzahl bei verringerter Energieaufnahme zuläßt. Zum anderen erreicht ein solcher Querschneider wegen des Durchbiegens der Messerwalzen beim Schnitt nicht die optimale Schnittgüte für die Bahn.

Der Erfindung liegt die Aufgabe zugrunde, einen Querschneider zu schaffen, der eine hohe Schnittgüte für die Bahn gewährleistet und die Energieaufnahme verringert.

Die Erfindung löst diese Aufgabe mit den Merkmalen des Patentanspruchs 1, 3 bzw. 4.

Der Querschneider nach Anspruch 1 bietet den Vorteil, daß wegen der Verwendung von Faserverbundmaterial mit einem Wärmeausdehnungskoeffizienten nahe oder gleich 0 mm/(mm·K) für Messerzylinder, Messerhalter und Gegengewicht, keine Längendehnung bei Erwärmung eintritt, damit Festlager für beide Enden des Messerzylinders einsetzbar sind, wodurch die Durchbiegung der Messerzylinder verringert und die Schnittgüte verbessert wird. Zudem wird das Massenträgheitsmoment und damit die Energieaufnahme verringert.

Zudem können schrägverzahnte Zahnräder mit einer Erhöhung der Laufruhe und Aufrechterhaltung einer guten Schnittgüte eingesetzt werden.

Der Querschneider nach Anspruch 4 bietet den Vorteil, daß die Durchbiegung der Messerwalzen unter Ausnützung von Spannungen ähnlich denen des Spannbetons verringert oder aufgehoben werden kann.

Andererseits bietet der Querschneider nach Anspruch 3 den Vorteil, die Durchbiegung der Messerzylinder dahingehend zu beeinflussen, daß die bei Erwärmung auftretenden Längendehnungen eine Bombage der Messerzylindersysteme herbeiführen.

Weitere Ausgestaltungen der Erfindung ergeben sich aus den Unteransprüchen.

Die Erfindung wird nachfolgend anhand eines in der Zeichnung dargestellten Ausführungsbeispiels näher erläutert. In der Zeichnung zeigen:
- Fig. 1: eine schematische Ansicht eines Querschneiders nach der Erfindung;
- Fig. 2: einen Querschnitt eines Messerzylinders und
- Fig. 3: einen Querschnitt eines Messerhalters mit Messer.

Der Querschneider 1, insbesondere für eine Wellpappenbahn 20, besitzt seitliche, ortsfeste Gestellwangen 2, 3. In diesen ist ein oberer Messerzylinder 4 und ein unterer Messerzylinder 5 rotierbar gelagert. Die Messerzylinder 4, 5 besitzen an ihren Enden Wellenstummel 6, die mittels Lager 7 in den Gestellwangen 2, 3 gelagert sind.

Die Lager 7 auf der einen Seite sind Festlager 8, die Lager 7 auf der anderen Seite Loslager 9.

Die Wellenstummel 6 tragen damit fest verbundene Zahnräder 10, die miteinander und mit einem nicht dargestellten Antriebszahnrad kämmen.

Jeder Messerzylinder 4, 5 trägt am Umfang mit Drall verlaufend einen Messerhalter 15 mit Messer 16. Diese Messer 16 der beiden Messerzylinder 4,5 wirken zum Schneiden einer Bahn 20 zusammen, wobei die Schneidstelle infolge des Messerschneidenverlaufs beim Schneidvorgang quer über die Bahn 20 wandert.

Dem Messerhalter 15 gegenüberliegend ist am Messerzylinder 4, 5 ein Gegengewicht 17 befestigt.

Der bisher beschriebene Querschneider ist bekannter Bauart.

Die durch die Arbeit des Querschneiders 1 bedingte Erwärmung des Messerzylindersystems auf ca. 60° C kann dazu ausgenutzt werden, die Durchbiegung der Messerzylinder 4, 5 bei erwünschten geringen Massenträgheitsmomenten zu vermeiden oder zu vermindern. Diese Durchbiegung beeinträchtigt die Güte des Bahnschnittes.

Die Messerzylinder 4, 5 werden nach der Erfindung aus einem Material hergestellt, welches einen geringen, vorzugsweise negativen Wärmeausdehnungskoeffizienten besitzt. Hierfür eignet sich ein Faserverbundmaterial, z.B. ein Kohlefaserverbundmaterial.

Demgegenüber bestehen Messerhalter 15 und das gegenüberliegende Gegengewicht 17 aus einem Material mit hohem, positiven Wärmeausdehnungskoeffizienten. Hierdurch ergibt sich eine Spannungsverteilung ähnlich wie im Spannbeton. Die Durchbiegung des Messerzylindersystems, bedingt durch die Schnittkraft, wird hierdurch bedeutend verringert.

Üblicherweise biegen sich die Messerzylinder 4, 5 infolge der Schnittkraft beim Querschneiden in der Mitte stärker durch als an den Enden. Es ergibt sich an den Messerzylindern in der Mitte ein geringerer Anpreßdruck der Messer als an den Enden und damit eine Verschlechterung der Schnittgüte.

Die gezielte Werkstoffwahl für das Messerzylindersystem ergibt eine hohe Schnittgüte. Es ist auch möglich, für die Messerzylinder 4, 5 ein Material mit einem geringen Wärmeausdehnungskoeffizienten, für das Gegengewicht 17 ein Material mit einem geringen Wärmeausdehnungskoeffizienten und für den Messerhalter 15 ein Material mit einem hohen Wärmeausdehnungskoeffizienten zu wählen. Bei der Erwärmung beim Arbeiten des Querschneiders wird durch die unterschiedliche Längenausdehnung der einzelnen Bauteile eine Bombage der Messerzylinder 4, 5 erreicht, so daß der zum Schneiden erforderliche Anpreßdruck der Messer 16 trotz der auftretenden Durchbiegung der Messerzylinder 4, 5 durch die Schnittkraft erhalten bleibt.

Wählt man für die Messerzylinder 4, 5 als auch die Messerhalter 15 und das Gegengewicht 17 ein Material mit einem Wärmeausdehnungskoeffizienten = 0 mm/(mm·K), d.h. keine Längenänderungen infolge von Temperaturänderungen, können an beiden Messerbalkenenden Festlager 8 verwendet werden. Auch hierdurch wird die Durchbiegung der Messerzylinder 4, 5 erheblich verringert und der erforderliche Anpreßdruck der Messer 16 für eine gute Schnittgüte bleibt erhalten.

Als Material für Messerzylinder, Messerhalter und Gegengewicht wird ein Faserverbundmaterial, z.B. Kohlefaserverbundmaterial, mit einem Wärmeausdehnungskoeffizienten 0 = mm/(mm·K) verwendet.

Werden die Messerzylinder 4, 5 aus einem Material mit gleichem Wärmeausdehnungskoeffizienten, d.h. gleiche Längenänderung des oberen oder unteren Messerzylinders 4, 5 bei unterschiedlichen Temperaturen, ausgeführt, kann auf beiden Messerzylinderenden ein schräg verzahntes Zahnrad 10 eingesetzt werden, wodurch sich die Laufruhe des Messerzylindersystems erhöht, d.h. es treten keine erhöhten Durchbiegungsamplituden infolge des Abwälzvorganges der Zahnräder auf und der Anpreßdruck der Messer 16 bleibt erhalten, somit wird eine gute Schnittgüte erreicht.

Um das Massenträgheitsmoment und damit die Energieaufnahme des Messerzylindersystems noch weiter zu verringern, ist der Messerhalter 15 aus einem Faserverbundmaterial, z.B. Kohlefaserverbundmaterial, mit einer Dichte vom 1,5 km/dm³ hergestellt.

Nach Fig. 3 ist das Messer 16' nur an der Spitze des Messerhalters 15 ausgebildet. Es kann in einer nach außen offenen Längsausnehmung 18 vorgesehen sein. Dieses Messer 16' besteht aus einem verschleißfesten Material, vorzugsweise Stahl oder Keramik. Der Messerhalter 15 ist mittels Löcher 19 durchdringenden, nicht dargestellten Schrauben, am Messerzylinder 4, 5 befestigt. Ein solcher Messerhalter 15 mit Messer 16' setzt das Massenträgheitsmoment des Messerzylindersystems erheblich herab. Hierdurch kann die Arbeitsgeschwindigkeit erhöht und Energie eingespart werden.

## Patentansprüche

1. Querschneider für Warenbahnen, insbesondere für eine Wellpappenbahn,
mit rohrförmigen Messerzylindern (4, 5) aus Faserverbundmaterial, die paarweise übereinander in einem Maschinengestell (2, 3) rotierbar gelagert sind,
an den Messerzylindern (4, 5) befestigten Messerhaltern (15) für Messer (16), die längs des Umfangs der Messerzylinder (4, 5) schräg verlaufend angeordnet sind,
den Messerhaltern (15) gegenüberliegenden Gegengewichten (17) an den Messerzylindern (4, 5) und
miteinander kämmenden Zahnrädern (10) an den Messerzylindern, über die die Messerzylinder (4, 5) antreibbar sind,
dadurch gekennzeichnet,
daß jeweils der Messerzylinder (4, 5), der Messerhalter (15) und das Gegengewicht (17) aus einem Faserverbundmaterial mit einem Wärmeausdehnungskoeffizienten nahe oder gleich 0 mm/(mm·K) bestehen und
daß die Lager (7) an beiden Enden der Messerzylinder (4, 5) Festlager (8) sind.

2. Querschneider nach Anspruch 1,
dadurch gekennzeichnet,
daß die Zahnräder (10) an den Enden der Messerzylinder (4, 5) schrägverzahnte Zahnräder sind.

3. Querschneider für Warenbahnen,
insbesondere für eine Wellpappenbahn,
mit rohrförmigen Messerzylindern (4, 5) aus Faserverbundmaterial, die paarweise übereinander in einem Maschinengestell (2, 3) rotierbar gelagert sind,
an den Messerzylindern (4, 5) befestigten Messerhaltern (15) für Messer (16), die längs des Umfangs der Messerzylinder (4, 5) schräg verlaufend angeordnet sind,
den Messerhaltern (15) gegenüberliegenden Gegengewichten (17) an den Messerzylindern (4, 5) und
miteinander kämmenden Zahnrädern (10) an den Messerzylindern, über die die Messerzylinder (4, 5) antreibbar sind,
dadurch gekennzeichnet,
daß die Wärmeausdehnungskoeffizienten von Messerzylindern (4, 5), Messerhaltern (15) und Gegengewicht (17) unterschiedlich bestimmt sind, derart daß die Messerzylinder bei der Erwärmung im Betrieb eine solche Bombage erhalten, daß die erforderliche Schnittkraft des Messers (16) für eine gute Schnittgüte erhalten bleibt.

4. Querschneider für Warenbahnen, insbesondere für eine Wellpappenbahn,
mit rohrförmigen Messerzylindern (4, 5) aus Faserverbundmaterial, die paarweise übereinander in einem Maschinengestell (2, 3) rotierbar gelagert sind,
an den Messerzylindern (4, 5) befestigten Messerhaltern (15) für Messer (16), die längs des Umfangs der Messerzylinder (4, 5) schräg verlaufend angeordnet sind,
den Messerhaltern (15) gegenüberliegenden Gegengewichten (17) an den Messerzylindern (4, 5) und
miteinander kämmenden Zahnrädern (10) an den Messerzylindern, über die die Messerzylinder (4, 5) antreibbar sind,
dadurch gekennzeichnet,
daß der Messerzylinder (4, 5) und das Gegengewicht (17) einen geringen Wärmeausdehnungskoeffizienten, vorzugsweise einen negativen, sowie der Messerhalter (15) mit Messer (16) einen hohen Wärmeausdehnungskoeffizienten besitzt, so daß bei der durch die Arbeit des Querschneiders bedingten Erwärmung Spannungen ähnlich denen des Spannbetons erzeugt werden.

5. Querschneider nach Anspruch 3,
dadurch gekennzeichnet,
daß Messerzylinder (4, 5), Messerhalter (15) aus einem Faserverbundmaterial, das Gegengewicht (17) aus Metall ausgebildet ist.

6. Querschneider nach Anspruch 1, 3 oder 4,
dadurch gekennzeichnet,
daß der Messerhalter (15) aus Verbundfasermaterial nur an der Spitze ein Messer (16') aufweist, welches aus Stahl oder Keramik ist.

## Claims

1. Transverse cutter for material webs, especially for a web of corrugated board,
having tubular knife cylinders (4, 5) made of fibrous composite material, which are rotatably supported in pairs, one above the other, in a machine frame (2, 3), having knife holders (15) which are fastened to the knife cylinders (4, 5) and are intended for knives (16) arranged running obliquely along the circumference of the knife cylinders (4, 5),
having counterweights (17) located opposite the knife holders (15) on the knife cylinders (4, 5) and
having intermeshing gear wheels (10) on the knife cylinders, via which gear wheels the knife cylinders (4, 5) can be driven,
characterized in that
in each case the knife cylinder (4, 5), the knife holder (15) and the counterweight (17) consist of a fibrous composite material having a coefficient of thermal expansion which is close to or equal to 0 mm/(mm·K) and in that the bearings (7) at both ends of the knife cylinders (4, 5) are fixed bearings (8).

2. Transverse cutter according to Claim 1, characterized in that the gear wheels (10) at the ends of the knife cylinders (4, 5) are helical gear wheels.

3. Transverse cutter for material webs, especially for a web of corrugated board,
having tubular knife cylinders (4, 5) made of fibrous composite material, which are rotatably supported in pairs, one above the other, in a machine frame (2, 3), having knife holders (15) which are fastened to the knife cylinders (4, 5) and are intended for knives (16) arranged running obliquely along the circumference of the knife cylinders (4, 5),
having counterweights (17) located opposite the knife holders (15) on the knife cylinders (4, 5) and
having intermeshing gear wheels (10) on the knife cylinders, via which gear wheels the knife cylinders (4, 5) can be driven,
characterized in that
the coefficients of thermal expansion of knife cylinders (4, 5), knife holders (15) and counterweight (17) are specified differently such that the knife cylinders, during heating up when in operation, obtain a camber such that the cutting force of the knife (16), which is necessary for good quality of cut, is maintained.

4. Transverse cutter for material webs, especially for a web of corrugated board,
having tubular knife cylinders (4, 5) made of fibrous composite material, which are rotatably supported in pairs, one above the other, in a machine frame (2, 3), having knife holders (15) which are fastened to the knife cylinders (4, 5) and are intended for knives (16) arranged running obliquely along the circumference of the knife cylinders (4, 5),
having counterweights (17) located opposite the knife holders (15) on the knife cylinders (4, 5) and
having intermeshing gear wheels (10) on the knife cylinders, via which gear wheels the knife cylinders (4, 5) can be driven,
characterized in that
the knife cylinder (4, 5) and the counterweight (17) have a low, preferably negative, coefficient of thermal expansion, and the knife holder (15) with the knife (16) has a high coefficient of thermal expansion, with the result that, during the heating up caused by the work of the transverse cutter, stresses are produced which are similar to those in prestressed concrete.

5. Transverse cutter according to Claim 3, characterized in that knife cylinder (4, 5) and knife holder (15) are constructed from a fibrous composite material, the counterweight (17) from metal.

6. Transverse cutter according to Claim 1, 3 or 4, characterized in that the knife holder (15), which is made of composite fibrous material, has only at the tip a knife (16') which is made of steel or ceramic.

## Revendications

1. Dispositif de coupe transversale pour un matériau en nappe, en particulier pour une bande de carton comprenant des cylindres à couteau (4, 5) en forme de tubes en matériau composite renforcé par des fibres, les cylindres à couteau étant montés rotatifs par paires dans un bâti de machine (2, 3), des supports de couteau (15) étant fixés aux cylindres à couteau (4, 5) pour des couteaux (16), s'étendent en oblique le long de la circonférence des cylindres à couteau (4,5), des contrepoids (17) étant agencés sur les cylindres à couteau (4, 5) du côté opposé aux supports de couteau (15) et comportant des roues dentées (10) agencées aux cylindres à couteau qui engrènent les unes avec les autres et par lesquelles les cylindres à couteau (4, 5) sont entraînés, caractérisé en ce que le cylindre à couteau (4, 5), le support de couteau (15) ainsi que le contrepoids (17) sont réalisés chacun en un matériau composite renforcé par des fibres avec un coefficient de dilatation thermique proche ou égal à 0mm/(mm x K), et en ce que les paliers (7) aux deux extrémités des cylindres à couteau (4, 5) sont des paliers fixes (8).

2. Dispositif de coupe transversale selon la revendication 1, caractérisé en ce que les roues dentées (10) aux extrémités des cylindres à couteau (4, 5) sont des roues à denture hélicoïdale.

3. Dispositif de coupe transversale pour un matériau en nappe, en particulier pour une bande de carton comprenant des cylindres à couteau (4, 5) en forme de tubes en matériau composite renforcé par des fibres, les cylindres à couteau étant montés rotatifs par paires dans un bâti de machine (2, 3), des supports de couteau (15) étant fixés aux cylindres à couteau (4, 5) pour des couteaux (16), s'étendent obliquement le long de la circonférence des cylindres à couteau (4,5), des contrepoids (17) étant agencés sur les cylindres à couteau (4, 5) du côté opposé aux supports de couteau (15) et comportant des roues dentées (10) agencées sur les cylindres à couteau qui engrènent les unes avec les autres et par lesquelles les cylindres à couteau (4, 5) sont entraînés, caractérisé en ce que les coefficients de dilatation thermique des cylindres à couteau (4, 5), des supports de couteau (15) et des contrepoids (17) sont différents de telle manière que les cylindres à couteau en service subissent lors de l'échauffement un bombage tel que la force nécessaire de coupe du couteau (16) reste maintenue pour une bonne qualité de coupe.

4. Dispositif de coupe transversale pour un matériau en nappe, en particulier pour une bande de carton comprenant des cylindres à couteau (4, 5) en forme de tubes en matériau composite renforcé par des fibres, les cylindres à couteau étant montés rotatifs par paires dans un bâti de machine (2, 3), des supports de couteau (15) étant agencés sur les cylindres à couteau (4, 5) pour des couteaux (16), s'étendent obliquement le long de la circonférence des cylindres à couteau (4,5), des contrepoids (17) étant agencés sur les cylindres à couteau (4, 5) du côté opposé aux supports de couteau (15) et comportant des roues dentées (10) agencées sur les cylindres à couteau qui engrènent les unes avec les autres et par lesquelles les cylindres à couteau (4, 5) sont entraînés, caractérisé en ce que les cylindres à couteau (4, 5) et le contrepoids (17) possèdent un coefficient de dilatation thermique faible, de préférence négatif, et en ce que le support de couteau (15) avec le couteau (16) possède un coefficient de dilatation thermique élevé de façon que, lors de l'échauffement dû au travail du dispositif de coupe transversale, des tensions semblables à celle du béton précontraint soient générées.

5. Dispositif de coupe transversale selon la revendication 3, caractérisé en ce que les cylindres à couteau (4, 5), sont réalisés en un matériau composite renforcé par des fibres et que le contrepoids (17) est réalisé en métal.

6. Dispositif de coupe transversale selon la revendication 1, 3 ou 4, caractérisé en ce que le support de couteau (15) en matériau composite renforcé par des fibres présente seulement à la pointe un couteau (16') qui est en acier ou en céramique.
